# FASCICULE DE BREVET EUROPEEN

(11) **EP 0 576 383 B1**
(45) Date de publication et mention de la délivrance du brevet: **17.04.1996**
(21) Numéro de dépôt: 93480058.2
(22) Date de dépôt: 19.05.1993
(51) Int. Cl.: F21P 1/00, F21V 33/00

(54) **Equipement de délimitation d'un emplacement du genre balustrade éclairée**
Einrichtung zur Abgreutung eines Ortes, etwa einer beleuchteten Balustrade
Location boundary marker such as a lighting balustrade

(30) Priorité: 20.06.1992 FR 9206141
(43) Date de publication de la demande: 29.12.1993
(73) Titulaire: Magnin, Claude, F-06 Peymenade (FR)
(72) Inventeur: Magnin, Claude, F-06 Peymenade (FR)
(74) Mandataire: Bonneau, Gérard Cabinet Bonneau Conseil en Propriété Industrielle

(56) Documents cités:
- GB-A- 797 291
- US-A- 3 740 541

## Description

La présente invention concerne un équipement architectural destiné à délimiter un emplacement, et en particulier un équipement du genre balustrade comportant un éclairage pour mettre l'emplacement en évidence lorsqu'il fait nuit.

Il est courant de délimiter certains emplacements tels qu'une piscine ou une terrasse par une balustrade formée de balustres supportant un élément horizontal ou main courante. Ce type d'équipement peut également délimiter un balcon, un escalier, une entrée, un perron, une mezzanine intérieure, ou tout autre emplacement que l'on veut mettre en évidence.

De façon à ce qu'un tel équipement remplisse son rôle également la nuit, il est classique de prévoir un éclairage sous forme de spots extérieurs à la balustrade ou de lampadaires surmontant la main courante à des endroits déterminés. Mais ce type d'éclairage n'est pas toujours efficace à moins de prévoir beaucoup de points lumineux, lampadaires ou spots. Mais ce qu'on gagne en efficacité d'éclairage est perdu en esthétique s'il y a trop de lampadaires. Le système de spots lumineux permet de conserver l'aspect esthétique de la balustrade, mais est difficile à installer et ne peut pas être maintenu à demeure qu'au prix d'une installation coûteuse.

Un système d'éclairage d'une rampe d'escalier dans lequel le système d'éclairage contenu dans la rampe n'est pas repérable lorsqu'il n'est pas allumé, est décrit dans le brevet US 3.740.541. Bien que ce système en soi pallie une partie des inconvénients mentionnés ci-dessus, et en particulier l'aspect esthétique, il présente l'inconvénient de ne pas pouvoir être adapté à des balustrades en maçonnerie comportant des éléments répétitifs du type balustre.

Le but de l'invention est donc de fournir un équipement architectural à système d'éclairage non repérable lorsqu'il n'est pas allumé, qui puisse être réalisé par juxtaposition d'éléments préfabriqués identiques.

L'objet de l'invention est un équipement architectural du type décrit dans le brevet US 3.740.541, c'est à dire dans lequel le système d'éclairage n'est pas repérable lorsqu'il n'est pas allumé; l'équipement étant sous la forme d'une balustrade dont l'élément horizontal est supporté par des balustres disposés à intervalles réguliers, ledit système d'éclairage comportant des fils d'alimentation placés dans une gaine dont les deux extrémités sont ouvertes à l'extérieur de l'équipement de façon à assurer une bonne ventilation du système d'éclairage, et l'élément horizontal est composé d'éléments de maçonnerie préfabriqués identiques d'une longueur égale à l'intervalle entre deux balustres, chaque élément préfabriqué comportant une portion de gaine pour le passage des fils d'alimentation et au moins une lampe à la partie inférieure de l'élément, de sorte que les balustres se trouvent éclairés lorsque le système d'éclairage est allumé.

L'invention sera mieux comprise à la lecture de la description qui suit faite en référence aux dessins dans lesquels:
la figure 1 représente un équipement selon un mode de réalisation préféré de l'invention, la partie incorporant le système d'éclairage étant vu en coupe,
la figure 2 représente une vue en coupe de l'élément horizontal de l'équipement selon un mode de réalisation préféré de l'invention,
la figure 3 représente une vue en coupe d'une alvéole et de la lampe associée dans le mode de réalisation représenté sur la figure 1,
la figure 4 représente une vue du collier élastique utilisé pour bloquer la lampe représentée sur la figure 3 dans son alvéole,
la figure 5 représente une vue en coupe d'un équipement selon un mode de réalisation préféré de l'invention, disposant d'un moyen de récupération de la chaleur dégagée par les lampes.
la figure 6 représente un mode de réalisation de l'invention dans lequel l'équipement architectural est un linteau se trouvant au dessus d'une porte d'entrée, et
la figure 7 représente un mode de réalisation de l'invention dans lequel l'équipement architectural est une colonne.

Comme illustré sur la figure 1, une balustrade destinée à délimiter un emplacement tel qu'une piscine, une terrasse (basse ou haute), un balcon, un escalier ou tout autre emplacement dont la limite avec l'extérieur doit être mise en évidence pour des raisons ornementales, pour être à l'abri des regards à l'intérieur de l'emplacement ou même pour des raisons de sécurité dans certains cas (escalier ou balcon) comprend un élément horizontal 10 supporté par des éléments verticaux 12. Les éléments verticaux ou balustres 12 reposent généralement sur un socle 14, et sont espacés les uns des autres par un intervalle d'environ 20 à 60 cm. Ils peuvent avoir toute forme appropriée dans le but de les rendre esthétiques.

L'élément horizontal ou main courante 10 de l'équipement a été représenté en coupe sur la figure 1. Il comporte dans l'élément vertical d'extrémité 16, un transformateur 18 avec ses deux fils de sortie 22 qui sont incorporés dans le matériau de l'élément horizontal 10. L'alimentation fournie à l'entrée 20 du transformateur 18 est la tension secteur, c'est-à-dire 220 volts, et la tension obtenue sur les fils de sortie 22 du transformateur 18 est de préférence d'environ 12 volts. Les fils de sortie alimentent des lampes halogènes 24 placées dans des alvéoles à la partie inférieure de l'élément horizontal 10. Les lampes halogènes sont choisies de préférence à d'autres car elles fournissent une puissance équivalant à environ 100 watts sous seulement 12 volts de tension. Mais d'autres types de lampes de plus faible ou de plus forte puissance peuvent bien entendu être utilisées. De même, on peut prévoir un transformateur fournissant en sortie une tension supérieure à 12 volts sans sortir du cadre de l'invention. Il est toujours préférable de ne pas utiliser une tension trop élevée pour éviter tout risque d'électrocution en cas de défaillance du système.

On doit noter que l'alimentation du système d'éclairage peut être autonome, auquel cas le transformateur 18 est remplacé par une batterie ou pile rechargeable fournissant une tension continue de 12 volts. Bien qu'une seule source d'alimentation (transformateur ou batterie) soit préférable, on peut prévoir plusieurs entrées d'alimentation du type de l'élément vertical 16 ou autre entrée appropriée.

Bien que les lampes halogènes 24 placées dans des alvéoles de l'élément horizontal 10 ne dégagent pas une chaleur susceptible de faire monter trop la température des fils d'alimentation 22, il est toutefois utile de prévoir une ventilation. C'est pourquoi les fils 22 ont été représentés dans une gaine à l'intérieur de l'élément horizontal 10. Cette gaine doit, pour assurer une ventilation correcte, être ouverte à ses deux extrémités, l'une des extrémités étant la porte d'accès du transformateur 18 dans le mode de réalisation représenté sur la figure 1

Il est possible de couler les fils directement dans l'élément horizontal, tout en prévoyant une gaine de ventilation. Un mode de réalisation de ce type est illustré sur la figure 2 qui représente une coupe de l'élément horizontal au droit d'une alvéole 30. Une chambre 34 est aménagée au-dessus de l'alvéole 30 pour le passage des fils de raccordement de la lampe (non montrée sur la figure). Les deux fils d'alimentation 22 sont alors montés dans la partie 32, ainsi qu'une gaine de ventilation 36. Puis, du béton est ensuite coulé de façon à remplir la partie 32 et terminer l'élément horizontal 10.

L'intérêt du mode de réalisation ci-dessus est de réaliser des éléments préfabriqués. Chaque élément préfabriqué est alors une portion de l'élément horizontal comprise entre deux balustres et est composé de la partie extérieure 32 comprenant une lampe 30, une partie de gaine 36 pour le passage des fils d'alimentation, le tout coulé dans du béton. Ainsi, après raccordement d'un nombre variable d'éléments préfabriqués, bout à bout, il suffira de faire passer les fils d'alimentation dans la gaine 36 pour obtenir l'équipement tel qu'illustré sur la figure 2.

Dans le mode de réalisation préféré de l'invention, l'alvéole et la lampe associée sont illustrées en coupe sur la figure 3. L'alvéole 30 creusée dans l'élément horizontal 10 a une forme générale cylindrique. Sous la lampe 24 se trouve un collier élastique 40 dont le but est de bloquer la lampe 24 dans son alvéole 30. La lampe 24 comporte deux connexions 42 qui, lors du montage de la lampe, permettent la connexion de la lampe 24 aux fils d'alimentation 22.

Le collier élastique 40 représenté sur la figure 4 se place facilement à la main, après que la lampe 24 soit bien dans son alvéole 30 avec ses deux broches 42 connectées aux fils d'alimentation 22. Il suffit de resserrer le collier pour que son diamètre diminue, ce ci permet ainsi de placer facilement le collier dans l'alvéole sous la lampe. Lorsqu'on relâche le collier, son diamètre tend à augmenter et par effet de ressort, il vient se bloquer contre les parois de l'alvéole 30, empêchant ainsi la lampe 24 de sortir de l'alvéole .Lorsqu'il est nécessaire de retirer la lampe pour la remplacer par exemple, il suffit de diminuer le diamètre du collier 40 en rapprochant les deux ergots 50 au moyen d'une pince ou d'un outil adéquat.

Comme il a été mentionné précédemment, il est souhaitable de provoquer une ventilation à l'intérieur de la gaine 36 du fait que les lampes dégagent de la chaleur (la température peut monter à 300°C). Une réalisation possible est alors de prévoir soit une soufflerie à l'une des extrémités de la gaine, soit un moyen d'aspiration tel qu'une turbine pour aspirer l'air. Dans un mode de réalisation de l'invention représenté sur la figure 5, un ventilateur 60 souffle l'air dans la gaine 36. L'air réchauffé est récupéré à l'autre extrémité par un moyen de récupération de chaleur 62 où les calories récupérées peuvent être utilisées pour le chauffage soit directement soit indirectement en chauffant un circuit d'eau secondaire utilisé pour le chauffage d'un local à proximité d'une serre.

Bien que dans le mode de réalisation préféré représenté sur la figure 1, il y a une lampe dans chaque intervalle entre deux éléments verticaux, il est bien sûr possible de ne prévoir qu'une lampe tous les deux ou trois intervalles.

On peut utiliser toute autre forme de lampe que celle représentée sur la figure 3 sans sortir du cadre de l'invention. Ainsi, il est possible de mettre des tubes fluorescents plutôt que des lampes. De même les lampes pourraient être placées ailleurs que dans l'élément horizontal, par exemple dans les éléments verticaux. On pourrait même prévoir un éclairage par combinaison de lampes dans l'élément horizontal tel que représenté sur la figure 2, et de lampes placées dans les balustres.

Bien que le mode de réalisation préféré de l'invention soit une balustrade, l'invention peut trouver application également dans un linteau 70 de porte d'entrée illustré sur la figure 6 sur laquelle on voit que 3 lampes 24 alimentées par les fils d'alimentation 22, éclairent le pas ou le perron d'une porte d'entrée. Cette même disposition peut être un bandeau pour une façade ou un panneau publicitaire, un support de génoise, une corniche, des hourdis, un dessus de portail, des jardinières, une fontaine, des poutres auvents pour terrasses...etc.

Dans un autre mode de réalisation, l'élément horizontal peut être tout simplement le dessus 80 d'appui d'une colonne 82 tel qu'illustré sur la figure 7. Dans ce cas, les lampes 24 alimentées par les fils d'alimentation 22 éclairent la colonne avec un effet ornemental incontestable.

## Revendications

1. Equipement architectural destiné à délimiter un emplacement, comportant un élément horizontal (10) et au moins un élément vertical (12) supportant ledit élément horizontal, et comprenant un système d'éclairage (24) pour éclairer l'équipement et mettre en évidence la délimitation de l'emplacement lorsque nécessaire, ledit système d'éclairage étant incorporé dans ledit élément horizontal de façon à ne pas être repérable lorsqu'il n'est pas allumé;
ledit équipement étant caractérisé en ce qu'il est sous la forme d'une balustrade dont l'élément horizontal est supporté par des balustres disposés à intervalles réguliers, et
en ce que ledit système d'éclairage comporte des fils d'alimentation (22) placés dans une gaine (36) dont les deux extrémités sont ouvertes à l'extérieur de l'équipement de façon à assurer une bonne ventilation du système d'éclairage, et ledit élément horizontal (10) est composé d'éléments de maçonnerie préfabriqués identiques d'une longueur égale à l'intervalle entre deux balustres (12), chaque élément préfabriqué comportant une portion de ladite gaine (36) pour le passage des fils d'alimentation (22) et au moins une lampe à la partie inférieure dudit élément, de sorte que lesdits balustres se trouvent éclairés lorsque ledit système d'éclairage est allumé.

2. Equipement selon la revendication 1, dans lequel ladite gaine (36) comporte à une de ses extrémités, un moyen de ventilation (60) de façon à provoquer une circulation d'air dans ladite gaine dans le but d'assurer une évacuation de la chaleur produite par ledit système d'éclairage (24).

3. Equipement selon la revendication 2, dans lequel ladite gaine comporte à une de ses extrémités, un moyen de récupération de chaleur (62) destiné à récupérer la chaleur produite par les lampes (24) et évacuée par ladite gaine (26) grâce audit moyen de ventilation (60).

4. Equipement selon l'une des revendications 1 à 3 dans lequel ledit système d'éclairage comprend des lampes d'éclairage (24) du genre halogène placées dans des alvéoles dans la partie inférieure dudit élément horizontal et dont les deux bornes sont connectées aux fils d'alimentation.

5. Equipement selon la revendication 4, dans lequel chacune desdites lampes d'éclairage (24) est située entre deux balustres (12) de sorte que chacun desdits balustres est éclairé de part et d'autre par une lampe.

6. Equipement selon l'une quelconque des revendications précédentes, dans lequel ledit système d'éclairage (24) est alimenté au moyen d'une batterie rechargeable fournissant une tension de sortie d'environ 12 volts.

7. Equipement selon l'une quelconque des revendications précédentes, dans lequel l'allumage dudit système d'éclairage (24) est sous la commande d'un programmateur qui allume ledit système lorsque l'obscurité dépasse un seuil prédéterminé.

## Patentansprüche

1. Zur Begrenzung eines Orts bestimmte Architektureinrichtung, die ein horizontales Element (10) und mindestens ein dieses horizontale Element tragendes vertikales Element (12) aufweist und ein Beleuchtungssystem (24) zur Beleuchtung der Einrichtung und nötigenfalls zur Deutlichmachung der Begrenzung des Orts umfaßt, wobei dieses Beleuchtungssystem in dieses horizontale Element so integriert ist, daß es nicht erkennbar ist, wenn es nicht eingeschaltet ist, wobei diese Einrichtung dadurch gekennzeichnet ist, daß sie in der Form einer Balustrade ist, deren horizontales Element von in regelmäßigen Abständen angeordneten Balustern getragen ist, und
daß dieses Beleuchtungssystem Versorgungsdrähte (22) besitzt, die in einem Kanal (36) angeordnet sind, dessen beide Enden aus der Einrichtung heraus offen sind, so daß eine gute Belüftung des Beleuchtungssystems gewährleistet wird, und dieses horizontale Element (10) aus identischen vorgefertigten Mauerwerkelementen von einer Länge gleich dem Abstand zwischen zwei Balustern (12) besteht, wobei jedes vorgefertigte Element einen Abschnitt dieses Kanals (36) für den Durchgang der Versorgungsdrähte (22) und mindestens eine Lampe im unteren Teil dieses Elements aufweist, so daß diese Baluster beleuchtet sind, wenn dieses Beleuchtungssystem eingeschaltet ist.

2. Einrichtung nach Anspruch 2, bei der dieser Kanal (36) an einem seiner Enden ein Belüftungsmittel (60) besitzt, so daß in diesem Kanal ein Luftumlauf zum Zweck einer Abfuhr der durch dieses Beleuchtungssystem (24) erzeugten Wärme bewirkt wird.

3. Einrichtung nach Anspruch 2, bei der dieser Kanal an einem seiner Enden ein Wärmerückgewinnungsmittel (62) aufweist, das dazu bestimmt ist, die durch die Lampen (24) erzeugte und dank dieses Belüftungsmittels durch diesen Kanal (26) abgeführte Wärme rückzugewinnen.

4. Einrichtung nach einem der Ansprüche 1 bis 3, bei der dieses Beleuchtungssystem Beleuchtungslampen (24) vom Typ Halogen besitzt, die in Kammern im unteren Teil dieses horizontalen Elements angeordnet sind und deren beide Klemmen an die Versorgungsdrähte angeschlossen sind.

5. Einrichtung nach Anspruch 4, bei der jede dieser Beleuchtungslampen (24) zwischen zwei Balustern (12) angeordnet ist, so daß jeder dieser Baluster zu beiden Seiten durch eine Lampe beleuchtet ist.

6. Einrichtung nach einem der vorhergehenden Ansprüche, bei der dieses Beleuchtungssystem (24) durch eine nachladbare Batterie gespeist ist, die eine Ausgangsspannung von ungefähr 12 Volt liefert.

7. Einrichtung nach einem der vorhergehenden Ansprüche, bei der die Einschaltung dieses Beleuchtungssystems (24) durch eine Programmeinrichtung gesteuert ist, die dieses System einschaltet, wenn die Dunkelheit eine vorbestimmte Schwelle überschreitet.

## Claims

1. An architectural equipment destined to delimit a site, comprising an horizontal element (10) and at least one vertical element (12) supporting said horizontal element, and comprising a lighting system (24) to light up the equipment and ensure the delimitation of the site when necessary, said lighting system being incorporated in said horizontal element so as not to be detectable when it is not on;
said equipment being characterized in that it has the form of a balustrade whose horizontal element is supported by balusters disposed at regular distances, and
in that said lighting system comprises feeding wires (22) placed in a sheath (36) where both endings are open to the outside of the equipment so as to ensure a good ventilation of the lighting system, and said horizontal element (10) is composed of identical preassembled masonry elements of length equal to the distance between two balusters (12), each preassembled element comprising a part of said sheath (36) for the passage of the feeding wires (22) and at least a lamp at the lower part of said element, such that said balusters are being lighted up when said lighting system is on.

2. The equipment according to claim 1, wherein said sheath (36) comprises at one of its endings, a ventilation means (60) so as to create an air circulation in said sheath in order to ensure an evacuation of the heat produced by said lighting system (24).

3. The equipment according to claim 2, wherein said sheath comprises at one of its endings, a heat recovery means (62) destined to recover the heat produced by the lamps (24) and evacuated by said sheath (36) thanks to the ventilation means (60).

4. The equipment according to any one of claims 1 to 3 wherein said lighting system comprises lighting lamps (24) of the halogen type placed into cavities in the lower part of said horizontal element and where both ends are connected to the feeding wires.

5. The equipment according to claim 4, wherein each of said lighting lamps (24) is located between two balusters (12) such that each of said balusters is lighted up on both sides by one lamp.

6. The equipment according to any one of the preceding claims, wherein said lighting system (24) is fed by means of rechargeable battery providing an output voltage of about 12 volts.

7. The equipment according to any one of the preceding claims, wherein the lighting of said lighting system (24) is controlled by a programmer who switches on said system when the darkness exceeds a predetermined level.
